# EUROPÄISCHE PATENTSCHRIFT

(11) **EP 0 663 844 B1**
(45) Veröffentlichungstag und Bekanntmachung des Hinweises auf die Patenterteilung: **06.05.1998**
(21) Anmeldenummer: 93921919.2
(22) Anmeldetag: 05.10.1993
(51) Int. Cl.: A63C 5/03, B62B 13/12

(54) **WINTERSPORTGERÄT**
WINTER SPORTS DEVICE
APPAREIL DE SPORTS D'HIVER

(30) Priorität: 05.10.1992 DE 4233482
(43) Veröffentlichungstag der Anmeldung: 26.07.1995
(73) Patentinhaber: HURTH, Peter, D-60487 Frankfurt am Main (DE)
(72) Erfinder: HURTH, Peter, D-60487 Frankfurt am Main (DE)
(74) Vertreter: Alber, Norbert
(86) Internationale Anmeldenummer: EP9302721
(87) Internationale Veröffentlichungsnummer: WO9407578

(56) Entgegenhaltungen:
- CH-A- 644 557
- DE-A- 3 628 111
- FR-A- 2 421 639
- US-A- 3 361 436

## Beschreibung

Die Erfindung betrifft ein Sportgerät zum Gleiten auf dem jeweiligen Untergrund nach dem Oberbegriff des Anspruchs 1, insbesondere ein Wintersportgerät.

Es sind heute viele verschiedene Wintersportgeräte auf dem Markt, die allesamt dem Gleiten auf verschneiten bzw. vereisten, geneigten Flächen dienen. Dabei muß zwischen Systemen mit einer Gleitkufe oder mit mehreren Gleitkufen ebenso unterschieden werden, wie bei den Wintersportgeräten mit zwei Gleitkufen danach, ob diese Gleitkufen vom Benutzer unabhängig voneinander bewegt werden können.

Der typische Fall eines Wintersportgerätes mit zwei unabhängig voneinander zu bewegenden Gleitkufen ist das Paar Ski, bei dem jeweils ein Ski über eine Bindung fest mit einem Fuß verbunden ist. Hieraus wurde beispielsweise der mit nur einer Gleitkufe ausgestattete Mono-Ski abgeleitet, bei dem beide Beine auf nur einer Gleitkufe, meist mittels einer Zwischenplatte, befestigt sind.

Ein weiterer Vertreter eines Wintersportgerätes mit nur einer Gleitkufe ist das sogenannte Snowboard, bei dem jedoch - im Gegensatz zu Ski - der Benutzer nicht in Fahrtrichtung steht, sondern mit einem Bein quer und mit dem anderen schräg zur Fahrtrichtung.

Der Nachteil eines Snowboards liegt darin, daß beim Fahren auf der Kante, wie es insbesondere an relativ steilen und eisigen Hängen notwendig ist, für dieses Aufkanten ein sehr hoher Kraftaufwand getrieben werden muß aufgrund der Breite des Snowboards von etwa 25 bis 35 cm. Zusätzlich stehen keine weiteren abstützenden Elemente wie etwa Skistöcke hierfür zur Verfügung.

Um diesem Nachteil abzuhelfen, wurden Wintersportgeräte entwickelt, bei denen unter einer Standplatte Gleitkufen montiert sind, die mittels einer Mechanik eine Aufkantbewegung der Standplatte auf die Gleitkufen übertragt, wie das deutsche Gebrauchsmuster G 86 26 399.4 bzw. das deutsche Patent P 37 44 613 "Wintersportgerät" und das schweizer Patent 644 557:

Alle diese Geräte waren mechanisch aufwendig gestaltet oder die verwendete Mechanik ergab nur eine sehr indirekte Vermittlung der durch den Benutzer ausgelösten Lastwechsel auf die Gleitkufen und umgekehrt, was letztendlich ein schwammiges und unsicheres Fahrverhalten zur Folge hat.

Weiterhin zeigt das österreichische Patent 372 052 ein Sportgerät gemäß dem Oberbegriff des Anspruchs 1 mit nur einer Standplatte, bei dem die Gleitkufen mit dem Verbindungsglied einerseits und das Verbindungsglied mit der Standplatte anderseits vorne und hinten über nur jeweils eine Schwenkachse wirkverbunden sind. Die Aufkantbewegung wird über ein Zahnradgetriebe weitergegeben.

Auch bei anderen Sportarten, beispielsweise den Wassersportarten Surfen, Windsurfen, Wasserskifahren, stützt sich das Gleitgerät mit seinen Flächen und Kanten am Untergrund ab, wobei die im vorliegenden Fall beabsichtigten Aufkantbewegungen Vorteile bringen können. Ein erfindungsgemäßes sportgerät kann daher neben dem Wintersport auch mit entsprechenden Modifikationen hinsichtlich z.B. der Befestigungseinrichtungen für den Fahrer für diese Wassersportarten eingesetzt werden.

Es ist daher die Aufgabe der vorliegenden Erfindung, ein Sportgerät der gattungsgemäßen Art zu schaffen, bei dem mit nur geringem Kraftaufwand ein starkes Aufkanten der Gleitflächen möglich ist und dennoch Bodenunebenheiten etc. schnell und direkt von der Gleitkufe an den Fahrer weitergeleitet werden und umgekehrt.

Die Lösung dieser Aufgabe erforgt erfindunggemäß mit den im Patentanspruch 1 angegeben Merkmalen.

Nachfolgend wird das Sportgerät ausschließlich am Beispiel eines Wintersportgerätes unter Verwendung des dabei üblichen Vokabulars beschrieben, ohne daß dies eine Beschränkung der Erfindung auf den Wintersport bedeuten soll.

Mit einem derartigen Wintersportgerät soll ein optimaler Einsatz sowohl an Tiefschneehängen als auch auf vereisten Hängen möglich sein. Zusätzlich kann der Benutzer in jeder gewünschten Richtung auf dem Wintersportgerät stehen und die Art der Verbindung zur Standplatte bzw. den Standplatten frei wählen. Im Extremfall kann die Standplatte auch als Sitzfläche benutzt werden.

Die Aufkantbewegung wird von den Gleitkufen auf die Standplatte bzw. umgekehrt, dadurch weitergegeben, daß die Schwenkachsen zwischen den einzelnen, miteinander verbundenen Teilen entweder nicht parallel zur Längsrichtung des Wintersportgerätes verläuft, sondern hierzu schräg gestellt ist, oder - bei paralleler Anordnung - hierzu unterstützende Parallelogrammhebel vorhanden sind. Diese Schrägstellung kann in der waagerechten Ebene, also parallel zur Ebene der Gleitflächen in der Ruhelage, schräg zur Fahrtrichtung liegen, wodurch dann beim Aufkanten in die beiden unterschiedlichen Richtungen ein unterschiedlicher Längsversatz der Gleitkufen zueinander stattfindet. Aus diesem Grund ist eine Schrägstellung der Schwenkachsen in einer zur Ebene der Gleitflächen lotrechten, in Längsrichtung verlaufenden Ebene, sinnvoll, da hierdurch in beide Richtungen der Längsversatz der Gleitkufen zueinander identisch ist.

Die Anzahl der an dem Verbindungsglied, in der Regel einem Querbügel, parallel nebeneinander angelenkten Gleitkufen ist im Prinzip beliebig.

Ebenso ist - abhängig vom konkreten Verwendungszweck bzw. angestrebten Fahrstil - auch die Wahl zwischen nur einer oder zwei parallel nebeneinander angeordneten, getrennten Standplatten möglich, die wiederum an den entsprechenden Verbindungsgliedern befestigt sind, oder die direkte Befestigung des Fahrers über eine Bindung etc, ohne Schwenkhebel, aber mit analoger Bewegungsmöglichkeit, an den Verbindungsgliedern, sodaß die Funktion des Schwenkhebels von dem am Verbindungsglied direkt befestigten Bauteil mit übernommen wird.

Auch die Anzahl der Verbindungsglieder ist variabel: In der Regel werden in Längsrichtung hintereinander zwei im Abstand angeordnete Verbindungsglieder, also Querbügel eingesetzt, auf oder zwischen denen die eine bzw. zwei Standplatten befestigt sind. Bei ausreichender Dimensionierung, also auch ausreichender Länge der Lagerachsen der zueinander beweglichen Bauteile kann jedoch auch ein einziger, in Längsrichtung dann relativ großer, Querbügel ausreichend sein. Nachteil bei der Verwendung nur eines solchen Querbügels ist jedoch die schwierige Realisierung einer möglichst tief liegenden Position der Standplatte, die für ein gutes Fahrverhalten des Wintersportgerätes notwendig ist.

Eine andere Variante besteht darin, zwei Verbindungseinheiten zu verwenden, von denen jede wenigstens einen Querbügel umfasst und in kurzem axialem Abstand dazu eine weitere gelenkige Verbindung des Schwenkhebels mit der Gleitkufe. Querbügel und gelenkige Verbindung sind dabei aussermittig und einander gegenüberliegend zur Längsmitte der Gleitkufen angeordnet, wodurch die Kraftübertragung von der Standplatte auf die Gleitkufen erleichtert wird. Dabei kann die gelenkige Verbindung, die in etwa den Zinken eines der Querbügel entspricht, auch zu jeweils einem zweiten Querbügel pro Verbindungseinheit vervollständigt sein.

Eine weitere Variante sind zwei Querbügel, die nur über eine einzige, gemeinsame Längsmittelplatte verfügen.

Selbstverständlich kann - besonders bei einer Lösung mit zwei getrennten Standplatten - der Schwenkhebel mit der Standplatte funktionsvereinigt sein, so daß die Standplatte somit direkt an den Verbindungsgliedern, also beispielsweise den Querbügeln, angeordnet werden kann.

Ebenso hängt die Länge der Zinken des Querbügels vor allem von der Dimensionierung der Gleitkufen in Querrichtung ab, da die Länge der Zinken ein Aufkanten der Gleitkufen bis annähernd in die senkrechte Lage übereinander gewährleisten müssen und damit etwa eine freie Länge von der halben Breite der Gleitkufen betragen müssen, wenn die Befestigung an den Gleitkufen in deren Mitte geschieht, bzw. etwas mehr, falls die Befestigung an den Gleitkufen außermittig erfolgt.

Dabei sollte auch darauf geachtet werden, daß die Standplatte bzw. die Befestigung der Standplatte zwischen zwei Verbindungsgliedern in ihrer Länge geringfügig variabel ist, um die Flexibilität der Gleitkufen im Bereich unter der Standplatte voll auszunutzen. Denn bei einer Befestigung der Standplatte zwischen zwei Querbügeln, bei der der Abstand zwischen diesen Befestigungspunkten starr ist, wird hierdurch - bis auf das Spiel in den Gelenkpunkten - auch der Abstand zwischen den Befestigungspunkten des Verbindungsgliedes auf den Gleitkufen festgelegt, so daß sich also die Gleitkufen nicht durchbiegen können etc., da hierdurch in diesem Bereich eine Längendifferenz entstehen würde.

Für die Funktion des Gerätes ist es jedoch wichtig, daß die Gleitkufen - gegen die Belastung durch vertikal auftretende Kräfte - im mittleren Bereich, also dem Bereich unter der Standplatte und zwischen den Befestigungspunkten der Verbindungsglieder(also der Querbügel) an den Gleitkufen, elastischer und weicher ausgebildet sind als im Bereich der Befestigung der Querbügel. Erst dadurch wird es möglich, daß z. B. beim Hochbiegen der Spitzen der Gleitflächen durch eine Bodenerhebung etc. die gesamte Gleitkufe so verformt wird, daß sich ihr am weitesten nach unten durchgebogener Punkt im mittleren Bereich befindet.

Zu diesem Zweck ist es auch notwendig, daß die Befestigung der Querbügel an den Gleitkufen eine gewisse Beweglichkeit um eine quer verlaufende, waagerechte Achse zuläßt, um dieses Durchbiegen im mittleren Bereich zu ermöglichen. Diese Möglichkeit kann auch dadurch gegeben sein, daß eine entsprechende Gelenkigkeit mit Längenausgleich zwischen der Standplatte einerseits und den Schwenkhebeln andererseits möglich ist.

Dies kann durch einen kurzen Zwischenhebel an einem Ende der Standplatte zum Schwenkhebel bzw. dem Querbügel hin erfolgen oder durch eine elastische Möglichkeit der Längenveranderung an der Standplatte oder zwischen Standplatte und den angrenzenden Bauteilen.

Eine andere Möglichkeit besteht darin, die Befestigungspunkte der Querbügel an den Gleitkufen nicht hinsichtlich ihres Abstandes zu fixieren, sondern eine der Befestigungen in Längsrichtung verfahrbar auszubilden. So können Gleitkufe und Querbügel beispielsweise in Längsrichtung aneinander verschiebbar geführt werden, wobei eine vorher festgelegte Ruhelage mittels Federvorspannung bei Nichtbelastung des Gerätes wieder eingenommen wird.

Bei einer Ausführungsform des Wintersportrgerätes mit zwei Standplatten und zwei Querbügeln werden die Standplatten in der Regel über Schwenkhebel zwischen dem vorderen und hinteren Querbügeln befestigt. Dabei weisen die Schwenkhebel, sofern als Einzelteil vorhanden - wenigstens einen in der Neutrallage waagerechten, von der Schwenkachse zum Querbügel hin nach außen ragenden Schenkel auf, der als Anlenkteil für das vordere bzw. hintere Ende einer Standplatte dient. Dieser quer verlaufende Schenkel soll dabei möglichst niedrig angeordnet sein, um auch eine möglichst niedrige Position der Standplatte zu ermöglichen.

Der quer verlaufende Schenkel wird daher durch einen senkrecht aufragenden Schenkel nur so weit über der Gleitkufe angeordnet sein, daß bei einem vollständigen Aufkanten, also Anordnung der z.B. drei Gleitkufen übereinander, der waagerechte Schenkel des oberen Zwischenstückes gerade noch über dee oberen Fläche der oberen Gleitkufe verläuft, und dadurch eine Kollision zwischen Gleitkufe und Standplatte vermieden wird.

Dieser Höhenabstand zwischen dem quer verlaufenden Schenkel und der oberen Fläche der Gleitkufe kann um so geringer ausfallen, je weiter außen die Schwenkachse zwischen Schwenkhebel einerseits und Querbügel andererseits am Querbügel liegt.

Bei einem derartigen Wintersportgerät kann der Benutzer mit je einem Schuh auf einer der Standplatten in Fahrtrichtung stehen. Durch Belasten der einen Standplatte und Entlasten der anderen Standplatte wird ein Höhenversatz der Standplatten zueinander und damit - übertragen auf die Gleitkufen - eine Aufkantbewegung der Gleitkufen erreicht, wobei deren Gleitflächen nach wie vor parallel zueinander liegen, jedoch in Längsrichtung gegeneinander versetzt werden und zusätzlich nicht mehr in einer Ebene sondern in beabstandeten Parallel-Ebenen zueinander liegen.

Eine andere erfindungsgemäße Lösung kommt mit nur einer Standplatte aus, unabhängig von der Anzahl der Gleitkufen. Die Benutzung ähnelt dann hinsichtlich Befestigung und Stellung des Fahrers einem herkömmlichen Snowboard, jedoch ist die für das Aufkanten des Wintersportgerätes notwendige Kraft wesentlich geringer und das Aufkanten kann auch wesentlich sanfter eingeleitet werden. Insgesamt ergibt sich damit ein wesentlich besseres Fahrverhalten.

Das Fahrverhalten wird dadurch besonders positiv beeinflußt, wenn sich beim Aufkanten des Wintersportgerätes die Standplatte des Wintersportgerätes vom Berg weiter entfernt ist als der Bergski, sodaß die Belastung stärker auf dem Talski lastet.

Aus diesem Grunde ist es nachteilig, diese einzige Standplatte direkt mittig an den zu verbindenden Querbügeln zu befestigen. Denn eine Aufkantbewegung würde dann zu einem Verschwenken des Querbügels um die mittige Schwenkachse bezüglich der Standplatte führen, wodurch der Mittelpunkt der Standplatte von der Mitte des Wintersportgerätes in Richtung auf den talseitigen Ski verlagert würde. Ebenso ist das einfache Anbringen der Standplatte oberhalb der Querbügel nachteilig, da hierdurch der Abstand zwischen Standplatte und Gleitkufen in der Normalstellung sehr groß wird. Angestrebt wird jedoch ein möglichst niedriger Standpunkt des Benutzers, um das Fahrverhalten und die Schwerpunktlage zu verbessern.

Aus diesem Grund wird die Standplatte tiefer gelegt als die Oberkante der Querbügel, also beispielsweise bei zwei Ouerbügeln eine Befestigung zwischen den Querbügeln auf tieferem Niveau, oder bei nur einem Querbügel eine abgesetzte Standplatte, so daß links und rechts des Querbügels, also in Fahrtrichtung gesehen davor und dahinter, jeweils ein Fuß des Benutzers Platz findet.

Um bei diesem Aufkanten eine Bewegung der Standplatte zur talseitigen Gleitkufe hin zu ermöglichen, ist die Standplatte so an den Verbindungsgliedern, also den Querbügeln, befestigt, daß bei einem Aufkanten mit Blickrichtung in Fahrzeugrichtung eine Schwenkbewegung zwischen Standplatte und Querbügel stattfindet, die nicht um einen festliegenden, bezüglich des Querbügels mittigen, Punkt stattfindet, sondern um wenigstens zwei unterschiedliche bzw. sich durch die Aufkantbewegung ändernde Schwenkpunkte, die außerhalb der Mitte des Schwenkbügels liegen.

Eine besonders einfach technische Lösung ergibt sich, wenn die Querbügel zumindest im Bereich ihrer Zinken aus einem geschlossenen Hohlprofil bestehen, und die Schwenkachsen des Querbügels gegenüber den Gleitkufen einerseits und den Schwenkhebeln andererseits unter Zuhilfenahme von im Vergleich zu ihrer axialen Länge relativ großen Scheiben realisiert werden, die in das Hohlprofil des Querbügels hineinpassen bzw. in diesem gelagert werden können.

Zwei Ausführungsformen gemäß der Erfindung sind im folgenden beispielhaft näher beschrieben. Es zeigen:
- Fig. 1: eine Seitenansicht der Varianten mit zwei Querbügeln und zwei Standplatten,
- Fig. 2: eine Ansicht der Lösung der Fig. 1 in Fahrtrichtung bei neutraler Mittelstellung,
- Fig. 3: eine aufgekantete Stellung gegenüber Fig. 2,
- Fig. 4: eine Aufsicht auf ein Wintersportgerät mit nur einem Querbügel,
- Fig. 5: eine Detailansicht eines Ausgleichselementes,
- Fig. 6: eine Frontansicht einer Lösung in Neutralstellung,
- Fig. 7: eine gegenüber Figur 6 aufgekantete Darstellung,
- Fig. 8: eine Darstellung gemäß Figur 6 mit einer anderen Lösung,
- Fig. 9: eine Darstellung gemäß Figur 4 mit anderer Lösung,
- Fig. 10: eine Praxislösung ähnlich der Prinzipdarstellung der Fg. 8,
- Fig. 11: eine Seitenansicht zur Lösung der Fig. 10,
- Fig. 12: eine konstruktive Ausführungsform zur Prinzipdarstellung der Fig. 9 in der Seitenansicht und
- Fig. 13: eine perspektivische Prinzipdarstellung in Abwandlung zur Fig. 12.

Figur 1 zeigt eine Lösung in der Seitenansicht, bei der der Fahrer mit seinen Schuhen (21) in Längsrichtung auf separaten, parallel angeordneten Standplatten (7) steht, die über zwei Querbügel (4) mit den in diesem Fall drei Gleitkufen (2) verbunden sind, wie besser in der Frontalansicht der Figur 2 zu erkennen, die die nicht aufgekantete, neutrale Mittellage zeigt. In Figur 2 sind auf der linken und rechten Seite zwei unterschiedliche Ausführungsformen der Verbindung der Standplatte (7) bzw. des Schwenkhebels (8) mit den Querbügeln (4) dargestellt.

Dabei soll sich die Gleitkufe 2 vor allem in ihrem mittleren Längenbereich 201, also im Bereich zwischen den Lagerböcken 40 für die Querbüägel 4, nach oben und unten durchbiegen können, entsprechend der auftretenden vertikalen Belastungen und der Form des Untergrundes.

Dabei kann bei vertikalem Druck auf die Spitze einer Gleitkufe von unten nach oben auch ein Durchbiegen der Gleitkuve im mittleren Bereich 201 nach unten erfolgen, weswegen die Gleitkufen in den Bereichen 202 der Befestigung der Lagerböcke 40 steifer als im mittleren Bereich 201 ausgebildet sein müssen. Gleitzeitig muß ein geringfügiges Verdrehen der Lagerböcke 40 und damit der Querbügel 4 um eine senkrecht zur Zeichenebene der Fig. 1 verlaufende Achse zu ermöglichen. Bei entsprechender Durchbiegung der Gleitkufe ist dies möglich, wenn entweder die Standplatte 7 gelenkig und über einen Längenausgleich - wie in Fig. 1 dargestellt - mit den Querbügeln 4 verbunden ist oder statt dessen die Befestigung der Lagerböcke 40 an den Gleitkufen 2 eine geringe Verschwenkung um eine senkrecht zur Zeichenebene verlaufende Achse zuläßt.

Ziel ist es immer, durch ein Auslenken der Standplatte (7) bzw. des Schwenkhebels (8) aus der waagerechten Mittellage das sogenannte Aufkanten, auch ein entsprechendes Aufkanten der Gleitkufen (2) zu bewirken, um einen guten Kantengriff der Gleitkufen (2) an einer schrägen Ebene zu erzielen, wie in Figur 3 dargestellt.

Dies wird dadurch erreicht, daß einerseits die Gleitkufen (2) mit den Querbügeln (4) und andererseits die Querbügel (4) mit der Standplatte (7) oder dem Schwekhebel (8), also indirekt mit dem Schuh (21), gelenkig verbunden sind, wobei die Schwenkachsen (5, 6) dieser Gelenke nicht parallel zur Längsachse (9) liegen, sondern im Winkel hierzu.

Wie in den Figuren 1-3 zu erkennen, sind die Querbügel (4) mit den freien Enden ihrer Zinken (10) schräg nach vorne unten gerichtet angeordnet, wobei die freien Enden der Zinken (10) die schräg nach oben ansteigende, geradeaus nach vorn gerichtete Schwenkachse (6) jeweils in einem Lagerbock (40) je einer Gleitkufe (2) gelagert ist. Der verbindende Querschenkel des Querbügels (4) ist über parallel zur Schwenkachse (6) verlaufende Schwenkachsen (5) mit dem nächsten Bauteil verbunden.

Wie in Figur 1 im vorderen Teil zu erkennen, kann dies entweder ein Schwenkhebel (8) sein, wie auch in Figur 2 in der linken Bildhälfte dargestellt, welcher einen waagerechten Schenkel (19) aufweist, um darin den Schuh (21), ein Bindungselement oder ähnliches beispielsweise über ein Scharnier (35) mit waagerechter Scharnierachse zu befestigen.

Wie in Figur 1 dargestellt, ist dort zwischen dem Schwenkhebel (8) des vorderen Querbügels (4) und dem hinteren Querbügel (4) eine durchgehende Standplatte (7) über Scharniere (35, 36 und 37) mit waagerechten Scharnierachsen befestigt, auf der der Schuh (21) fest oder lediglich aufstehend angeordnet werden kann. Zwischen dem Schwenkhebel (8) des vorderen Querbügels (4) und dem vorderen Ende der Standplatte (7) ist dabei zusätzlich ein Zwischenhebel (13) als Längenausgleich angeordnet, der durch Veränderung seiner Schrägstellung über die beidseitig angeordneten Scharniere (35, 36) trotz gleichbleibender Länge der Standplatte (7) einen sich ändernden Abstand zwischen dem hinteren Scharnier (37) und dem vorderen Scharnier (35) ausgleichen, die sich dadurch ergibt, daß im Fahrbetrieb ein Durchbiegen der Gleitkufe (2) unterhalb der Standplatte (7) möglich ist, und durch diese Verbindung sich auch der Längenabstand zwischen diesen beiden Punkten ändert.

Statt des Zwischenhebels 13 kann der Längenausgleich auch dadurch vorgenommen werden, daß von den beiden Lagerböcken 40 wenigstens einer in Längsrichtung verschiebbar auf der Gleitkufe 2 befestigt ist, wie ilm Detail besser in Fig. 11 dargestellt.

In Figur 2 ist im Gegensatz zur linken Bildhälfte in der rechten Bildhälfte dargestellt, daß bei vorhandenem Längenausgleich und der Vermeidung gegenseitiger Bauteilbehinderung die Standplatte (7) auch direkt über die obere Schwenkachse (5) am Querbügel (4) angelenkt werden kann.

In der Darstellung gemäß Figur 2 und 3 werden der Schwenkhebel (8) bzw. die Standplatte 7 der beiden Seiten durch eine dazwischen angeordnete Zugfeder (38) in der neutralen Mittellage gehalten, die an diesen beiden Bauteilen in Blickrichtung der Figur 2 an Punkten angelenkt sind, die sich eine ausreichende Strecke innerhalb der Schwenkachsen (5) dieser Bauteile befinden.

Beim Auslenken zum Aufkanten, wie in Figur 3 dargestellt, wird dadurch die Distanz zwischen den Anlenkpunkten vergrößert, so daß die stärker gespannte Zugfeder (38) die Standplatten (7) bzw. Schwenkhebel (8) in ihre neutrale Mittellage zurückzuziehen bemüht ist.

Die Verwirklichung all dieser Grundlösungen ist statt mit zwei in Längsrichtung beabstandeten Querbügeln (4) auch mit nur einem einzigen Querbügel (4) möglich, wie die in der Aufsicht dargestellten Lösung gemäß Figur 8 zeigt: Dabei ist der in der Aufsicht H-förmige Querbügel (140) so ausgebildet, daß ausgehend von einer Mittelplatte, die sich quer über alle Gleitkufen (2) erstreckt, im vorderen und hinteren Bereich die Zinken (10) nach unten zu den Lagerböcken (40) der Gleitkufen (2) erstrecken. Aus Gründen der Material- und Gewichtsersparnis ist dabei die Mittelplatte relativ kurz ausgebildet, so daß sich die Zinken (10) an von der Mittelplatte aus sich nach vorne und hinten erstreckenden, in Längsrichtung verlaufenden Fortsetzen befinden.

In Figur 5 ist ferner eine Detaillösung dargestellt, bei der anstelle des Zwischenhebels (13) der Längenausgleich direkt durch die konstruktive Ausbildung der oberen Schwenkachse (5) gelöst ist: Während der Querbügel (4) in der vorher beschriebenen Weise über schrägstehende Schwenkachsen (6) seinen unteren freien Enden in den Lagerböcken (40) der Gleitkufen (2) gelagert ist, werden die oberen Schwenkachsen (5) durch Bolzen (145) realisiert, die parallel zur unteren Schwenkachse (6) durch den Querbügel (4) hindurch gehen. Das freie Ende des Bolzens (145) befindet sich dabei in einem Langloch oder Schlitz im freien Ende eines Endstückes (144), welches beispielsweise Teil der Standplatte (7) sein kann und im wesentlichen parallel zur Richtung der Zinken (10) des Querbügels (4) verläuft. Das Endstück (144) ist drehfest über einen Quersplint (143) mit dem Bolzen (145) verbunden und kann sich zusätzlich entlang dessen Längsrichtung aufgrund der Ausbildung als Schlitz oder Langloch hin- und herbewegen, wodurch der Längenausgleich zustande kommt. Zusätzlich wird der Längenausgleich dadurch erleichtert, daß der Bolzen (145) der die obere Schwenkachse (5) realisiert, mit seinen entsprehenden Schultern (141) nicht direkt an den Stirnflächen (142) des Querbügels (4) anliegt, sondern über dazwischen angeordnete, ringförmige Gummipuffer (113), die in Richtung des Bolzens (145) zusammengedrückt werden können, und dadurch ebenfalls einen Längenausgleich zulassen.

Eine weitere Lösung für nur eine einzige, einheitliche Standplatte bzw. Bindung etc., jedoch mit einfacher konstruktiver Lösung, zeigen die Figuren 6 und 7:

Dort sind - bei einem Wintersportgerät (1) mit nur zwei Gleitkufen (2) und demzufolge auch nur zwei Zinken (10) an jedem Querbügel (4) - die beiden Schwenkhebel (8) durch ein Zwischenstück fest miteinander verbunden, die eine einheitliche Standplatte oder ein Befestigungselement für eine Bindung etc. bilden.

Diese Standplatte ist über Zwischenhebel (25) wiederum gelenkig mit dem Querbügel (4) verbunden, wobei diese Zwischenhebel (25) überkreuz verlaufen und jeweils einerseits mit Standplatte und andererseits mit dem Winkelhebel verbunden sind.

Eine weitere Lösung zeigt die Figur 8, die die klassische Parallelogrammanlenkung zeigt: Dort sind die einzelnen Schwenkhebel (8) jeweils separat gelenkig am Querbügel (4) relativ weit außen angelenkt. Zusätzlich sind diese Schwenkhebel (8) über außermittig der Schwenkachse gegenüber den Querbügeln (4) angelenkte Hebel (101) mit den Gleitkufen (2) verbunden, an denen der Hebel (101) ebenfalls wiederum außerhalb der Schwenkachse (6) zwischen Querbügel (4) und Gleitkufe (2) angreift.

Wenn der Hebelarm von der Schwenkachse (5) des Schwenkhebels (8) größer ist als der Hebelarm von der Schwenkachse (6) der Gleitkufe (2), ergibt sich auch dadurch ein progressives Aufkanten. Um eine gleichmäßige Aufkantbewegung der beiden Gleitkufen (2) und damit auch der beiden Schwenkhebel (8) sicherzustellen, ist zusätzlich ein Hebel (100) zwischen den beiden Schwenkhebeln (8) vorhanden, der ebenfalls wiederum außerhalb der Schwenkachsen (5), der Schwenkhebel (8), mit gleichem Hebelarm angreift.

Die Hebel 100, 101 bzw. 102 sind dann unbedingt notwendig, wenn die Schwenkachsen 5 und 6 parallel zu den Gleitkufen, also waagerecht verlaufen.

Sind die Schwenkachsen 5, 6 jedoch zur Ebene der Gleitkufen 2 in einem Winkel geneigt, so sind die zusätzlichen Hebel 100, 101 bzw. 102 nicht unbedingt notwendig, können jedoch die Kraftübertragung von den Schwenkhebeln 8 und damit der Standplatte 7 des Benutzers zu den Gleitkufen 2 und umgekehrt erleichtern.

In diesem Sinne ist in den Fig. 10 und 11 eine Lösung konstruktiv ausgeführt, bei der - wie in der Seitenansicht einer Verbindungseinheit in Fig. 11 ersichtlich - die Schwenkachsen 5 und 6 unter einem Winkel zur Waagerechten, also der Ebene der Gleitkufen, geneigt sind.

Dennoch sind die beiden Schwenkhebel 8 - wie in der Frontansicht der Fig. 10 zu erkennen - über einen Hebel 100 miteinander wirkverbunden. Diese Lösung zeichnet sich durch einfache Montierbarkeit und die Verwendungsmöglichkeit von Materialien aus, die keine allzu hohen Flächenpressungen aufnehmen können:

Der Bügel 4 besteht aus einem hohlen, geschlossenen Profil 207, welches auf der Oberseite der Fig. 10 offen und damit der Innenraum zugänglich ist.

In Fig. 11 ist zu erkennen, daß mit dem schrägstehenden Lagerbock 40 drehfest eine relativ große Scheibe 206 verbunden ist, die den Achsbolzen für die untere Schwenkachse 6 darstellt.

Die Scheibe 206 ist nach Art einer Spule an ihren stirnseitigen Enden mit einem größeren Außenumfang ausgestattet, über welchen sie in entsprechenden Bohrungen des Gehäuses 207 des Bügels 4 gelagert ist. Zu diesem Zweck wird bei der Montage der Bügel 4 in axialer Richtung, also in der Fig. 11 von rechts oben her, auf die Scheibe 206 aufgeschoben und dort gesichert. Etwa in der Mitte ihrer axialen Länge weist die Scheibe 206 einen Abschnitt eines verringerten Durchmessers durch eine Nut 209 auf.

Die obere Schwenkachse 5 wird durch die drehfeste Verbindung der Scheibe 205 mit den mittig darin eingesteckten, axial überstehenden Achsbolzen 205a gebildet. Achsbolzen 205a sind mit ihrem Überstand radial in dem Profil 207 des Querbügels 4 gelagert. Die Scheibe 205 befindet sich im Innenraum des Profiles 207 und füllt diesen sowohl in axialer als auch in Durchmesserrichtung weitestgehend aus.

Die Scheibe 205 greift dabei auch in die Nut 209 der benachbarten, parallel geführten Scheibe 206 ein und füllt diese Nut 209 im wesentlichen von der einen bis zur anderen Seitenwand 208 vollständig aus.

Dadurch wird bei radialer Belastung des Achsbolzens 205a und dessen dadurch bedingte Verlagerung gegenüber der theoretischen Schwenkachse 5 nicht nur eine Flächenpressung zwischen dem Achsbolzen 205a und dem ihn tragenden Hohlprofil 207 stattfinden, was aufgrund der geringen Kontaktflächen zu relativ hohen FLächenpressungen führt. Vielmehr wird sich gleichzeitig die fest mit dem Achsbolzen 205a verbundene Scheibe 205 mit ihren randseitigen Stirnflächen sowohl an den Innenflächen des Hohlprofiles 207 abstützen als auch an der jeweiligen Seitenwand 208 der Nut 209 der benachbarten Scheibe 206.

Aufgrund der starken Vergrößerung der Kontaktflächen und der günstigen, großen Hebelarme bei der Abstützung aufgrund des großen Durchmessers der Scheibe 5 ergibt sich somit insgesamt eine relativ niedrige Flächenpressung zwischen den aneinander anliegenden Teilen.

Demgegenüber ist die zwischen den Stirnflächen bzw. Umfangsflächen die Scheibe 5 und dem Hohlprofil 207 bzw. der Scheibe 206 auftretende Gleitreibung vernachlässigbar.

An den Achsbolzen 205a sind ebenfalls drehfest die Schwenkhebel 8 befestigt, die in Fig. 10 erkennbar sind.

Durch den Hebel 100, der die beiden Scheiben 205 miteinander verbindet, sind somit auch die beiden Schwenkhebel 8 miteinander wirkverbunden.

Der Hebel 100, der sich im montierten Zustand ebenfalls vollständig innerhalb des hohlen Querbügels 4 befindet, ist in der Ebene des Querbügels analog zu diesem doppelt gekröpft und über jeweils einen Gelenkbolzen 211, der mit dem Hebel 100 verbunden ist und in eine entsprechende außermittig angeordnete Bohrung in Scheiben 205 eingreift, mit diesen wirkverbunden.

Aufgrund der schräg stehenden Schwenkachsen 5, 6 ist es wichtig, daß der Abstand der Gelenbolzen 211 gleich dem Abstand der beiden Schwenkachsen 5 ist.

Durch den verbindenden Hebel 100 wird die Aufkantbewegung des einen Schwenkhebels 8 zusätzlich zur Zwangsführung durch die Schrägstellung der Schwenkachsen 5 und 6 rein mechanisch auf den anderen Schwenkhebel 8 übertragen. Weiterhin wird durch Anordnung einer Feder 38 zwischen dem Hebel 100 und dem Gehäuse 207 des Querbügels 4 eine Rückstellung der gesamten Mechanik in die neutrale Mittellage aufgrund der - vorzugsweise einstellbaren - Vorspannung bewirkt. Zu diesem Zweck ist um einen Vorsprung 216, der etwa in der Mitte vom Hebel 100 aufragt, die Feder 38 geschlungen und mittels einer Nase 217 an einer Stelle des Umfanges des Vorsprunges 216 drehfest mit diesem verbunden.

Mit ihren freien Enden stützt sich die vom Vorsprung 216 abstrebende Feder 38 an entsprechenden Anschlägen 218 im Inneren des Hohlprofiles 207 ab. Dadurch verformt sich bei Bewegung des Hebels 100 in Richtung auf eine der Anschläge 118 dieser Teil der Feder 38 überproportional stark und steht unter höherer Vorspannung, die die Rückstellung in die neutrale Mittellage bedingt.

Weiterhin ist in Fig. 11 die Längsverschiebbarkeit des Lagerbockes 40 gegenüber der Gleitkufe 2 dargestellt: Eine Nase 214 der Gleitkufe ragt von unten in eine Längsnut 212 des Lagerbockes hinein. Beidseits der Nase 240 sind Druckfedern 213 in den Entstücken der Nut eingesetzt, die eine Rückstellung der Längenveränderung in eine vorgesehene Mittellage bei Beendigung der Belastung des Sportgerätes vollziehen. Die Lagerböcke 40 für die Schwenkachsen 6 stehen dabei in der Regel auf der Längsmitte der einzelnen Gleitkufen 2.

Eine andere Lösung gegenüber der "H-Lösung" der Fig. 4 zeigt Fig. 9:

Dort sind nur jeweils die beiden Schwenkhebel 8 einer Seite miteinander drehfest über eine Längsverbindung (99), z.B. ein Vierkantrohr, starr miteinander verbunden.

Die sich dadurch ergebenden linken und rechten Schwenkhebel-Einheiten sind über je einen vorderen und hinteren Hebel (100), die oberhalb oder unterhalb der oberen Schwenkachse 5 an den Schwenkhebel-Einheiten gelenkig angreifen, miteinander gekoppelt.

Wie dargestellt, befindet sich um den Bolzen, der die obere Schwenkachse (5) realisiert, zur Rückstellung in die neutrale Lage eine Torsionsfeder (98) in Form einer Spiralfeder.

Um eine gleichmäßige Krafteinleitung zu gewährleisten, empfiehlt sich diese Ausrüstung an allen oberen Schwenkachsen (5) und/oder auch an allen unteren Schwenkachsen (6) .

Eine konstruktive Ausführungsform einer Verbindungseinheit, aufbauend auf dem Grundprinzip der Fig. 9, zeigt Fig. 12 in der Seitenansicht.

Dabei wird jedoch die Aufkantbewegung zusätzlich zur Schrägstellung der Schwenkachsen 5, 6 zur Ebene der Gleitkufen 2 auch noch mechanisch übertragen:

Wie besser in der Prinzipdarstellung der Fig. 13 zu erkennen, wird zu diesem Zweck der Lagerzapfen 203a, der die obere Schwenkachse 5 zwischen dem Querbügel 4 und den Schwenkhebeln 8 darstellt, zu einer gekröpften - vorzugsweise insgesamt einstückigen - Welle 203 mit einem zweiten Lagerzapfen 203b verlängert, der radial gegenüber dem ersten Lagerzapfen 203a versetzt ist und in dem freien Ende eines Hebels 204, der mit der Gleitkufe 2 verbunden ist, endet.

Dabei sind die Zinken des Querbügels 4 nicht mittig, sondern außermittig der Längsmitte der Gleitkufen 2 angeordnet und die zusätzlichen Hebel 204 ebenfalls, jedoch auf der gegenüberliegenden Seite der Längsmitte zu der Befestigung der Querbügel 4.

Dabei können die einzelnen Hebel 204 auch über ein quer verlaufendes Joch im Sinne des Hebels 100 zu einem mit dem Querbügel 4 identischen, zweiten Querbügel 4' ergänzt werden.

Eine konstruktive Lösung ist in der Seitenansicht in Fig. 12 dargestellt:

Dabei ist die gekröpfte Welle 203 zu erkennen, die an ihrem einen Lagerzapfen 203a als obere Schwenkachse 5 im Querbügel gelagert ist. Der Querbügel 4 ist an seinen unteren freien Enden um die Schwenkachse 6 mittels eines Lagerbolzens 215 in dem Lagerbock 40 schwenkbar gelagert, wobei die Schwenkachsen 5 und 6 parallel zueinander, jedoch unter einem Winkel zur waagerechten in Längsrichtung verlaufen.

Mit dem Lagerzapfen 203a sind drehfest der Schwenkhebel 8 verbunden, an dem die Längsverbindung 99 bzw. die Standplatte befestigt ist.

Weiterhin ist - entsprechend der Darstellung der Fig. 9 - konzentrisch um die obere Schwenkachse 5 und damit den Lagerzapfen 203a herum eine Torsionsfeder 98 angeordnet, die einerseits mit dem Lagerzapfen 203a und andererseits mit dem Querglied 4 verbunden ist und aufgrund ihrer - vorzugsweise einstellbaren - Vorspannung die Rückstellung des Gerätes in eine Ruhelage nach der Entlastung bewirkt.

Der zweite Lagerzapfen 203b ist in einer entsprechenden Bohrung je eines Hebels 204 befestigt, der parallel zum Querbügel 4 von einem gemeinsamen Lagerbock 40 aufragt und an diesem um einen Lagerbolzen 215, entsprechend der unteren Schwenkachse gelagert ist.

In Fig. 12 ist ferner zu erkennen, daß der gesamte Lagerbock 40 nicht über seine Gesamtfläche, sondern nur in dessen Mitte mit der Gleitkufe 2 fest verbunden ist, wodurch eine geringfügige Verschwenkbarkeit des gesamten Lagerbockes 40 bezüglich der Gleitkufe 2 um eine lotrecht zur Zeichenebene verlaufende Achse möglich ist.

## Patentansprüche

1. Sportgerät zum Gleiten auf dem Untergrund, insbesondere Wintersportgerät (1), mit
a) wenigstens zwei parallelen Gleitkufen (2),
b) die über wenigstens ein quer zu den Gleitkufen (2) verlaufendes Verbindungsglied (4) gelenkig so miteinander verbunden sind, daß die Gleitflächen (3) der Gleitkufen (2) immer im wesentlichen parallel zueinander liegen,
c) wenigstens einem Schwenkhebel (8, 8') zur Befestigung von Bindungen, Standplatten, Schuhen an jedem Verbindungsglied oder wenigstens einem Schwenkhebel (8, 8') in Form von Bindungen, Standplatten, Schuhen,
d) wobei jeder Schwenkhebel (8, 8') über nur eine Schwenkachse (5) gelenkig am Verbindungsglied so angelenkt ist, daß durch ein Auslenken der Schwenkhebel (8, 8') aus ihrer Ruhestellung ein entsprechendes Aufkanten der Gleitkufen (2) bewirkt wird,
**dadurch gekennzeichnet, daß**
e) an jedem Verbindungsglied (4) wenigstens zwei Schwenkhebel (8, 8') symmetrisch und außermittig zur Längsachse (9) des Sportgerätes (1) beidseits angeordnet sind und
f) die Schwenkhebel (8, 8') in ihrer Ruhestellung in der Aufsicht ganz oder teilweise außerhalb der außermittigen Schwenkachsen (5), die die Verbindung zwischen Verbindungsglied (4) und Schwenkhebel (8, 8') darstellen, angeordnet sind.

2. Sportgerät nach Anspruch 1,
**dadurch gekennzeichnet, daß**
- das Sportgerät zwei in Längsrichtung beabstandete Verbindungsglieder aufweist und
- die Gleitkufen (2) gegenüber vertikalen Belastungen im Längenbereich (201) zwischen den Verbindungsgliedern elastischer und weicher als in den Bereichen (202) der Befestigung mit den Verbindungsgliedern ausgebildet sind.

3. Sportgerät nach Anspruch 1 oder 2,
**dadurch gekennzeichnet, daß**
die Befestigung zwischen den Verbindungsgliedern und den Gleitkufen (2) eine begrenzte Gelenkigkeit um eine Achse in der Ebene der Gleitkufen quer zu deren Längsachse (9) aufweisen.

4. Sportgerät nach einem der vorhergehenden Ansprüche,
**dadurch gekennzeichnet, daß**
das Verbindungsglied ein Querbügel (4) mit nach unten, gegen die Gleitkufen (2) gerichteten Zinken (10) ist.

5. Sportgerät nach einem der vorhergehenden Ansprüche,
**dadurch gekennzeichnet, daß**
sowohl die Gleitkufen (2) an den Verbindungsgliedern als auch die Schwenkhebel (8, 8') an den Verbindungsgliedern schwenkbar um im wesentlichen zueinander parallele, untere bzw. obere Schwenkachsen (6, 5) gelagert sind, die in einer in Längsrichtung (9) des Wintersportgerätes (1) lotrecht zu den Gleitflächen (3) der Gleitkufen (2) liegenden Ebene in einem spitzen Winkel zu den Gleitflächen (3) angeordnet sind.

6. Sportgerät nach Anspruch 5,
**dadurch gekennzeichnet, daß**
- die obere Schwenkachsen (5) als gekröpfte Wellen (203) mit je zwei versetzten Lagerzapfen (203a, 203b) realisiert sind,
- wobei die einen Lagerzapfen (203a) als Schwenkachsen (5) drehfest mit den Schwenkhebeln (8) verbunden und im Querbügel (4) gelagert sind und die anderen Lagerzapfen (203b) über längenstabile, drehbar angelenkte Hebel (204) mit den Gleitkufen (2) verbunden sind, und
- die unteren Schwenkachsen (6) sowie die Befestigung der Hebel (204) an den Gleitkufen (2) bezüglich deren Längsmitte auf gegenüberliegenden Seiten außermittig angeordnet sind.

7. Sportgerät nach einem der vorhergehenden Ansprüche, **dadurch gekennzeichnet, daß**
die beiderseitigen Schwenkhebel (8, 8∩) untereinander zusätzlich durch außerhalb der Schwenkachsen (5) angreifende Hebel (100) parallelogrammartig miteinander verbunden sind.

8. Sportgerät nach Anspruch 7,
**dadurch gekennzeichnet, daß**
- bei den Achsbolzen für die Schwenkachsen (5, 6) Scheiben (205, 206) verwendet werden, deren Aussendurchmesser grösser ist als ihre axiale Länge, und
- die untere Scheibe (206) mit ihrem Aussendurchmesser in der Zinke (10) des Querbügels (4) gelagert ist.

9. Sportgerät nach Anspruch 8,
**dadurch gekennzeichnet, daß**
- wenigstens die Zinken (10) des Querbügels (4) als im Querschnitt geschlossenes Hohlprofil (207) ausgebildet sind, in welchem die Scheibe (205) aufnehmbar ist,
- in die obere Scheibe (205) ein stirnseitig darüber hinausragender Achsbolzen (205a) drehfest einsteckbar ist, der im Hohlprofil (207) gelagert und mit einem der Schwenkhebel (8) drehfest verbunden ist, und wobei
- bei radialer Belastung des Achsbolzens (205a) aufgrund dessen Lagerspieles die obere Scheibe (205) sich mit ihren Stirnseiten (210) im Bereich ihres Aussenumfanges an den Innenflächen des Hohlprofiles (207) und den Seitenwänden (208) einer Nut (209) in der Umfangsfläche der Scheibe (206) abstützt.

10. Sportgerät nach einem der vorhergehenden Ansprüche,
**dadurch gekennzeichnet, daß**
die Schwenkachsen (5, 6) parallel zu den Längsachsen der Gleitkufen (2) verlaufen und die Gleitkufen (2), Verbindungsglieder und Schwenkhebel (8, 8') untereinander zusätzlich durch außerhalb der Schwenkachsen (5, 6) angreifende Hebel (100, 101, 102) parallelogrammartig miteinander verbunden sind.

11. Sportgerät nach einem der vorhergehenden Ansprüche,
**dadurch gekennzeichnet, daß**
die Hebel (100, 101, 102) als gedämpft längenveränderbare, selbsttätig auf die Ausgangslänge rückstellende, Kolben-Zylinder-Einheit ausgebildet sind.

12. Sportgerät nach einem der vorhergehenden Ansprüche,
**dadurch gekennzeichnet, daß**
die Schwenkhebel (8, 8') und die Gleitkufen (2) über die Hebel (102) miteinander verbunden sind, deren Anlenkpunkte von der oberen Schenkachse (5) einen größeren Abstand haben als von der unteren Schenkachse (6).

13. Sportgerät nach einem der vorhergehenden Ansprüche,
**dadurch gekennzeichnet, daß**
das Wintersportgerät (1) zwei in Längsrichtung (9) beabstandete Verbindungsglieder aufweist.

14. Sportgerät nach einem der Ansprüche 1 bis 6,
**dadurch gekennzeichnet, daß**
das Wintersportgerät (1) ein Verbindungsglied aufweist, welches mit jeder Gleitkufe (2) über zwei in Längsrichtung (9) beabstandete Schwenkachsen (6) verbunden ist und mit jedem der zwei Schwenkhebel (8, 8') auf jeder Seite über eine Schwenkachse (5).

15. Sportgerät nach einem der vorhergehenden Ansprüche,
**dadurch gekennzeichnet, daß**
ein abstandsausgleichendes Element (13) zwischen wenigstens einem Schwenkhebel (8) und dem daran befestigten, vom Verbindungsglied abgewandten, Bauteil angeordnet ist.

16. Sportgerät nach einem der vorhergehenden Ansprüche,
**dadurch gekennzeichnet, daß**
als abstandsausgleichendes Element wenigstens ein elastischer Gummipuffer (113) angeordnet ist, der zwischen einer Schulter des Bolzens der Schwenkachse (5) und der Gegenschulter des Verbindungsgliedes angeordnet ist, wobei der Bolzen der Schwenkachse (5) im Schwenkhebel (8) um eine Achse quer zu Schwenkachse (5) verschwenkt werden kann.

17. Sportgerät nach einem der vorhergehenden Ansprüche,
**dadurch gekennzeichnet, daß**
als abstandsausgleichendes Element wenigstens einer der Lagerböcke (40) für die untere Schwenkachse (6) geringfügig längsverschieblich entlang der Gleitkufe (2) auf dieser befestigt ist.

18. Sportgerät nach Anspruch 17,
**dadurch gekennzeichnet, daß**
die Längsverschieblichkeit auf eine Ruhelage hin federgespannt ist mit einstellbarer Federkraft.

19. Sportgerät nach einem der vorhergehenden Ansprüche,
**dadurch gekennzeichnet, daß**
die vorderen und hinteren Schwenkhebel (8) jeder Seite drehfest über eine Längsverbindung (99) miteinander verbunden sind.

20. Sportgerät nach Anspruch 19,
**dadurch gekennzeichnet, daß**
wenigstens ein federndes Element zwischen der Gleitkufe (2) und dem Querbügel (4) angeordnet ist, welches die Standplatte (7) ohne von außen einwirkende Kräfte in die neutrale Mittellage zu bringen bestrebt ist.

21. Sportgerät nach Anspruch 19 oder 20,
**dadurch gekennzeichnet, daß**
dies mittels einer Torsionsfeder (98) um die Schwenkachse (5) bzw, (6) geschieht.

22. Sportgerät nach einem der Ansprüche 19 bis 20,
**dadurch gekennzeichnet, daß**
wenigstens ein federndes Element quer zwischen den Schwenkhebeln (8) eines Verbindungsgliedes angeordnet ist, welches die Standplatte (7) ohne von außen einwirkende Kräfte in die neutrale Mittellage zu bringen bestrebt ist.

23. Sportgerät nach einem der Ansprüche 19 bis 20,
**dadurch gekennzeichnet, daß**
wenigstens ein federndes Element (38) quer zwischen dem Querbügel (4) und dem Hebel (100) angeordnet ist, welches den Hebel (100) ohne von außen einwirkende Kräfte in die neutrale Mittellage zu bringen bestrebt ist.

24. Sportgerät nach einem der Ansprüche 1 bis 19,
**dadurch gekennzeichnet, daß**
die Schwenkhebel (8) jeweils über einen Zwischenhebel (25) indirekt mit dem Verbindungsglied gelenkig so verbunden sind, daß sich die Zwischenhebel (25) eines Verbindungsgliedes überkreuzen und die Schenkel (19) durch eine Querverbindung mit veränderbarer Länge fluchtend in einer Ebene gehalten werden.

25. Sportgerät nach einem der vorhergehenden Ansprüche,
**dadurch gekennzeichnet, daß**
die Befestigungen der beiden Schuhe auf den Standplatten (7) miteinander wirkverbunden sind, sodaß beim lösen einer dieser Befestigungen die andere ebenfalls öffnet.

## Claims

1. A sports device for sliding on the underlying surface, in particular a winter sports device (1) having
a) at least two parallel skates (2)
b) which are interconnected jointedly by means of at least one connecting member (4) running transversely with respect to the skates (2) such that the sliding surfaces (3) of the skates (2) lie always substantially parallel to each other,
c) at least one swivelling lever (8, 8') for securement of bindings, standing plates, boots on each connecting member or at least one swiveling lever (8, 8') in the form of bindings, standing plates boots,
d) each swiveling lever (8, 8') being articulated jointedly on the connecting member by means of only one swivelling axis (5) in such a way, that an aging of the skates (2) is achieved by moving the swivelling lever (8, 8') from its rest-position,
**characterized in that**
e) on each connecting member (4) there are arranged at least two swivelling levers (8, 8') symmetrically and eccentrically with respect to the longitudinal axis (9) of the sports device (1) on each side, and
f) the swivelling levers (8, 8') in the rest position are arranged in plane view entirely or partially outside the eccentric swivelling axes (5), which represents the connection between connecting member (4) and swiveling lever (8, 8').

2. The sports device as claimed in claim 1, wherein
- the sports device has two connecting members spaced apart in the longitudinal direction and
- the skates (2) are designed to be more flexible and compliant with respect to vertical loading effects in the lengthwise region (201) between the connecting members than in the regions (202) of the securement of the connecting members.

3. The sports device as claimed in claim 1 or 2, wherein
the securement between the connecting members and the skates (2) has a limited jointedness about an axis in the plane of the skates transversely with respect to their longitudinal axis (9).

4. The sports device as claimed in one of the preceding claims, wherein
the connecting member is a crossbar (4) with prongs (10) directed downward, toward the skates (2).

5. The sports device as claimed in one of the preceding claims, wherein
both the skates (2) on the connecting members and the swiveling levers (8, 8') on the connecting members are mounted in such a way that they can swivel about lower and upper swiveling axes (6, 5), respectively, which are substantially parallel to each other and are arranged in a plane lying perpendicularly with respect to the sliding surfaces (3) of the skates (2), at an acute angle with respect to the sliding surface (3).

6. The sports device as claimed in claim 5, wherein
- the upper swivelling axes (5) are realized as crankshafts (203) each having two offset bearing pins (203a, 203b),
- the one bearing pins (203a) being connected as swivelling axes (5) in a rotationally fixed manner to the swiveling levers (8) and mounted in the crossbar (4) and the other bearing pins (203b) being connected by means of length-stable, rotatably articulated levers (204) to the skates (2), and
- lower swivelling axes (6) and also the securement of the levers (204) on the skates (2) being arranged eccentrically with respect of the longitudinal center of the latter on opposite sides.

7. The sports device as claimed in one of the preceding claims, wherein
the swiveling levers (8, 8') on each side are interconnected in a parallelogramlike manner to each other additionally by levers (100) acting away from the swivelling axes (5).

8. The sports device as claimed in claim 7, wherein
- for the axial bolts for the swivelling axes (5, 6), disks (205, 206) are used, the outside diameter of which is greater than their axial length, and
- the lower disk (206) is mounted with its outside diameter to the prong (10) of the crossbar (4).

9. The sports device as claimed in claim 8, wherein
- at least the prongs (10) of the crossbar (4) are designed as a cross-sectionally closed hollow profile (207), in which the disk (205) can be accommodated,
- into the upper disk (205) there can be inserted in a rotationally fixed manner an axial bolt (205a) which protrudes above said disk at its end face, is mounted in the hollow profile (207) and is connected in a rotationally fixed manner to one of the swiveling levers (8), and
- upon radial loading of the axial bolt (205a), on account of the bearing clearance of the latter, the upper disk (205) is supported by its end faces (210) in the region of its outer circumference on the inner surface of the hollow profile (207) and the side walls (208) of a groove (209) in the circumferential surface of the disk (206).

10. The sports device as claimed in on of the preceding claims, wherein
the swivelling axes (5, 6) run parallel with respect to the longitudinal axes of the skates (2), and the skates (2), connecting members and swivelling levers (8, 8') are interconnected in a parallelogram-like manner to one another additionally by levers (100, 101, 102) acting away from the swivelling axes (5, 6).

11. The sports device as claimed in one of the preceding claims, wherein
the levers (100, 101, 102) are designed as a piston-cylinder unit which can be changed in length in a damped manner and can be restored automatically to the initial length.

12. The sports device as claimed in one of the preceding claims, wherein
the swiveling levers (8, 8') and the skates (2) are interconnected by means of the levers (102), the articulation points of which have a greater distance from the upper swiveling axis (5) than from the lower swivelling axis (6).

13. The sports device as claimed in one of the preceding claims, wherein
the winter sports device (1) has two connecting members spaced apart in the longitudinal direction (9).

14. The sports device as claimed in one of the claims 1 to 6, wherein
the winter sports device (1) has a connecting member which is connected to each skate (2) by means of two swivelling axes (6), spaced apart in the longitudinal direction (9), and to each of the two swiveling levers (8, 8') on each side by means of a swivelling axis (5)

15. The sports device as claimed in one of the preceding claims, wherein
a distance-compensating element (13) is arranged between at least one swiveling lever (8) and the component secured thereto, facing away from the connecting member.

16. The sports device as claimed in one of the preceding claims, wherein
there is arranged as the distance-compensating element at least one flexible rubber buffer (113), which is arranged between a shoulder of the bolt of the swiveling axis (5) and the counter-shoulder of the connecting member, it being possible for the bolt of the swivelling axis (5) to be swivelled in the swivelling lever (8) about an axis transverse to the swiveling axis (5).

17. The sports device as claimed in one of the preceding claims, wherein
as a distance-compensating element, at least one of the bearing blocks (40) for the lower swiveling axis (6) is secured on the skate (2) in the slightly longitudinally displaceable manner along said skate.

18. The sports device as claimed in claim 17, wherein
the longitudinal displaceability is spring-stressed toward a rest position by a spring force which can be set.

19. The sports device as claimed in one of the preceding claims, wherein
the front and the rear swivelling levers (8) of each side are interconnected in a rotationally fixed manner by means of a longitudinal connection (99).

20. The sports device as claimed in claim 19, wherein
there is arranged between the skate (2) and the crossbar (4) at least one resilient element which has the tendency to bring the standing plate (7) into the neutral central position without externally acting forces.

21. The sports device as claimed in claim 19 or 20, wherein
this takes place by means of a torsion spring (98) about the swiveling axis (5) or (6).

22. The sports device as claimed in either of claims 19 or 20, wherein
there is arranged transversely between the swivelling levers (8) of a connecting member at least one resilient element which has the tendency to bring the standing plate (7) into the neutral central position without externally acting forces.

23. The sports device as claimed in either of claims 19 or 20, wherein
there is arranged transversely between the crossbar (4) and the lever (100) at least one resilient element (38) which has the tendency to bring the lever (100) into the neutral central position without externally acting forces.

24. The sports device as claimed in one of claims 1 to 19, wherein
the swivelling levers (8) are in each case jointedly connected indirectly to the connecting member by means of an intermediate lever (25) of a connecting member cross over and the legs (19) are kept in line in a plane by a transverse connection of variable length.

25. The sports device as claimed in one of the preceding claims, wherein
the securements of the two boots on the standing plates (7) are operatively interconnected, so that when one of these securements is released the other likewise opens.

## Revendications

1. Appareil de sport permettant de glisser sur une surface en particulier appareil de sport d'hiver (1) doté
a) d'au moins deux patins de glissement parallèles (2),
b) reliés entre eux de manière articulée par le biais d'au moins un raccord transversal (4) aux patins de glissement, de manière à ce que les surfaces de glissement (3) des patins de glissement (2) soient pratiquement toujours parallèles l'une à l'autre,
c) doté d'au moins un levier pivotant (8, 8') permettant de fixer à chaque raccord les fixations, les embases et les chaussures ou doté d'au moins un levier pivotant (8, 8') sous forme de fixations, embases, chaussures,
d) chaque levier pivotant (8, 8') étant articulé de manière flexible sur le raccord par le biais d'un seul pivot (5) de façon à ce que toute déviation du levier pivotant (8, 8') par rapport à sa position initiale entraîne la mise en position de chant des patins de glissement (2)
e) caractérisé par le fait que chaque raccord (4) présente au moins deux leviers pivotants (8, 8') placés de chaque côté et ce, de manière symétrique et excentrique par rapport à l'axe longitudinal (9) de l'appareil de sport (1) et
f) que les leviers pivotants (8, 8') en position initiale se trouvent en partie ou totalement à l'extérieur des pivots (5) excentriques représentant le lien entre le raccord (4) et le levier pivotant (8, 8').

2. Appareil de sport selon spécification 1,
**caractérisé par le fait que**
- l'appareil de sport présente deux raccords positionnés et écartés l'un de l'autre dans le sens de la longueur et que
- les patins de glissement (2), en ce qui concerne les sollicitations verticales, ont une conception plus souple et plus élastique dans la zone longitudinale (201) située entre les raccords que dans les zones (202) du dispositif de fixation avec les raccords.

3. Appareil de sport selon spécification 1 ou 2,
**caractérisé par le fait que**
la fixation entre les raccords et les patins de glissement (2) présente une flexibilité limitée autour d'un axe situé au même niveau que les patins de glissement et ce, dans le sens de la diagonale par rapport à leur axe longitudinal (9).

4. Appareil de sport selon l'une des spécifications ci-dessus,
**caractérisé par le fait que**
le raccord est constitué par une bride transversale dotée de pointes dirigées vers le bas, contre les patins de glissement (10).

5. Appareil de sport selon l'une des spécifications ci-dessus,
**caractérisé par le fait que**
les patins de glissement (2), au niveau des raccords, ainsi que les leviers pivotants (8, 8'), au niveau des raccords, peuvent pivoter autour de pivots (6, 5) supérieurs et inférieurs en grande partie parallèles l'un à l'autre, qui sont placés, à un niveau se trouvant dans le sens de la longueur de l'appareil de sport d'hiver, en position d'aplomb par rapport aux surfaces de glissement (3) des patins de glissement (2) et en angle aigu par rapport aux surfaces de glissement (3).

6. Appareil de sport selon spécification 5,
**caractérisé par le fait que**
- les pivots supérieurs (5) sont constitués d'arbres à deux coudes (203) comportant chacun deux tourillons décalés (203a, 203b)
- une partie des tourillons (203a) étant reliée de manière fixe avec les leviers pivotants (8) en tant que pivots (5) et logée dans la bride transversale (4), et l'autre partie des tourillons (203b) étant reliée aux patins de glissement (2) par le biais de leviers (204) mobiles de longueur stable, et que
- les pivots inférieurs (6) ainsi que le dispositif de fixation des leviers (204) aux patins de glissement (2) sont positionnés de part et d'autre de manière excentrique par rapport au milieu de la longueur des patins.

7. Appareil de sport selon l'une des spécifications ci-dessus,
**caractérisé par le fait que**
les leviers pivotants (8, 8') se trouvant de part et d'autre sont aussi reliés entre eux en parallélogramme par des leviers (100) agissant en dehors des pivots (5).

8. Appareil de sport selon spécification 7,
**caractérisé par le fait que**
- en ce qui concerne les axes, on utilise pour les pivots (5, 6) des disques (205, 206) dont le diamètre extérieur dépasse leur longueur axiale et que
- le disque inférieur (206) est logé dans la pointe (10) de la bride transversale (4) avec son diamètre extérieur

9. Appareil de sport selon spécification 8,
**caractérisé par le fait que**
- au moins les pointes (10) de la bride transversale (4) sont constituées d'un profil creux (207) fermé dans la section transversale et dans lequel peut venir se loger le disque (205),
- qu'il est possible d'enficher de manière fixe dans le disque supérieur (205) un axe dont la face se trouve en saillie, qui est logé dans le profil creux (207) et relié de manière fixe avec l'un des leviers pivotants (8) et que
- en cas de sollicitation radiale de l'axe (205a) due à son jeu de coussinet, le disque supérieur (205) vient, dans la zone circonférencielle extérieure, s'appuyer avec ses parties frontales (210) sur les surfaces intérieures du profil creux (207) et les parois latérales (208) d'une rainure (209) dans la surface circonférencielle du disque (206).

10. Appareil de sport selon l'une des spécifications ci-dessus,
**caractérisé par le fait que**
les pivots (5, 6) sont parallèles aux axes longitudinales des patins de glissement (2) et que les patins de glissement (2), les raccords et les leviers pivotants (8, 8') sont reliés entre eux en parallélogramme par des leviers (100, 101, 102) agissant à l'extérieur des pivots (5, 6).

11. Appareil de sport selon l'une des spécifications ci-dessus
**caractérisé par le fait que**
les leviers (100, 101, 102) sont constitués par une unité piston-cylindre qui se modifie en longueur de manière atténuée et qui revient automatiquement à sa longueur initiale.

12. Appareil de sport selon l'une des spécifications ci-dessus
**caractérisé par le fait que les**
leviers pivotants (8, 8') et les patins de glissement (2) sont reliés entre eux par le biais des leviers (102) dont les points d'articulation sont davantage écartés du pivot supérieur (5) que du pivot inférieur (6).

13. Appareil de sport selon l'une des spécifications ci-dessus
**caractérisé par le fait que**
l'appareil de sport d'hiver (1) est doté de deux raccords positionnés et écartés l'un de l'autre dans le sens de la longueur (9)

14. Appareil de sport selon l'une des spécifications 1 à 6,
**caractérisé par le fait que**
l'appareil de sport d'hiver (1) est doté d'un raccord qui est relié à chaque patin de glissement (2) par deux pivots (6) positionnés et écartés dans le sens de la longueur (9) et qui est relié de part et d'autre chacun des deux leviers pivotants (8, 8') par le biais d'un pivot (5).

15. Appareil de sport selon l'une des spécifications ci-dessus,
**caractérisé par le fait que**
un élément d'équilibrage de l'écartement (13) est logé entre au moins un levier pivotant (8) et l'élément qui y est fixé dans le sens opposé au raccord.

16. Appareil de sport selon l'une des spécifications ci-dessus,
**caractérisé par le fait que**
au moins un tampon élastique en caoutchouc (113), placé entre le collier du de l'axe du pivot (5) et le contre-collier du raccord, fait office d'élément d'équilibrage de l'écartement, l'axe du pivot (5) pouvant pivoter dans le levier pivotant (8) et ce, en diagonale par rapport au pivot (5).

17. Appareil de sport selon l'une des spécifications ci-dessus
**caractérisé par le fait que**
à titre d'élément d'équilibrage de l'écartement, au moins l'un des supports (40) pour le pivot inférieur (6) est fixé sur le patin de glissement (2) le long de celui-ci , et qu'il se déplace légèrement dans le sens de la longueur.

18. Appareil de sport selon spécification 17,
**caractérisé par le fait que**
le déplacement longitudinal est tendu par ressort vers un état moyen et que la tension du ressort est réglable.

19. Appareil de sport selon l'une des spécifications ci-dessus
**caractérisé par le fait que**
les leviers pivotants (8) avant et arrière, situés de chaque côté, sont reliés entre eux par le biais d'un raccord longitudinal (99).

20. Appareil de sport selon spécification 19,
**caractérisé par le fait que**
au moins un élément élastique est placé entre le patin de glissement (2) et la bride transversale (4) et qu'il aspire à amener l'embase (7) en position moyenne neutre sans l'action de forces extérieures.

21. Appareil de sport selon spécification 19 ou 20,
**caractérisé par le fait que**
ceci a lieu au moyen d'un ressort à torsion (98) enroulé autour des pivots (5) ou (6).

22. Appareil de sport selon l'une des spécifications 19 à 20,
**caractérisé par le fait que**
au moins un élément élastique est placé en diagonale entre les leviers pivotants (8) d'un raccord, et qu'il aspire à amener l'embase (7) en position moyenne neutre sans l'action de forces extérieures.

23. Appareil de sport selon l'une des spécifications 19 à 20,
**caractérisé par le fait que**
au moins un élément élastique (38) est placé en diagonale entre la bride transversale (4) et le levier (100) et qu'il aspire à amener le levier (100) en position moyenne neutre sans l'action de forces extérieures.

24. Appareil de sport selon l'une des spécifications 1 à 19,
**caractérisé par le fait que**
les leviers pivotants (8) sont reliés indirectement et de manière articulée avec le raccord par le biais d'un levier intermédiaire (25), de telle sorte que les leviers intermédiaires (25) d'un raccord se croisent et que l'alignement des branches (19) est maintenu sur un niveau par un raccord diagonal de longueur variable.

25. Appareil de sport selon l'une des spécifications ci-dessus,
**caractérisé par le fait que**
les fixations des deux chaussures sur les embases (7) agissent ensemble, de telle sorte que si l'une de ces fixations s'ouvre l'autre s'ouvre également.
